# FASCICULE DE BREVET EUROPEEN

(11) **EP 1 105 612 B1**
(45) Date de publication et mention de la délivrance du brevet: **26.03.2003**
(21) Numéro de dépôt: 99929454.9
(22) Date de dépôt: 09.07.1999
(51) Int. Cl.: E06B 3/26

(54) **STRUCTURE DE BATTEMENT CENTRAL POUR PORTE OU FENETRE METALLIQUE A FRAPPE A DEUX VANTAUX**
MITTIGE SCHLAGLEISTENSTRUKTUR FÜR EINE METALLISCHE TÜR ODER EIN METALLISCHES FENSTER MIT ÜBERSCHLAG VON ZWEI FLÜGELN
CENTRAL ASTRAGAL STRUCTURE FOR METAL CASEMENT DOOR OR WINDOW WITH TWO LEAFS

(30) Priorité: 31.07.1998 FR 9809969
(43) Date de publication de la demande: 13.06.2001
(73) Titulaire: Building Systems France SNC, 75008 Paris (FR)
(72) Inventeur: VENTURI, Fernand, Cb. Hautier,24 , rue Masséna, 06000 Nice (FR)
(74) Mandataire: Hautier, Jean-Louis
(86) Numéro de dépôt international: FR9901675
(87) Numéro de publication internationale: WO00008289

(56) Documents cités:
- FR-A- 2 740 811
- FR-A- 2 740 812
- FR-A- 2 753 227

## Description

L'invention a pour objet une structure de battement central pour porte ou fenêtre métallique à frappe à deux vantaux à ouvrant-caché.
L'invention vise en particulier un noeud de battement central pour porte ou fenêtre métallique comportant une isolation thermique.

Actuellement, il existe différents châssis de fermeture, profils de battement classiques. Ces dispositifs sont équipés de barrettes d'isolation. L'inconvénient majeur de ces barrettes d'isolation réside dans le fait que pour le même rapport d'isolation thermique, que pour la structure selon l'invention, l'encombrement de ces barrettes classiques est beaucoup plus grand (environ 60%). Cet encombrement réduit le clair de vitrage et augmente le coût.

L'invention tend à éviter tous ces inconvénients.

L'avantage de la structure, selon l'invention, est l'encombrement réduit sur une fenêtre à deux vantaux de la partie centrale avec une augmentation du clair de vitrage, ainsi qu'un coût réduit aussi bien à la production du produit qu'à la fabrication de la fenêtre.

L'état de la technique peut être défini par les brevets suivants :
*FR-A-2.753.227 : Le châssis de fermeture comprend : d'une part, au moins pour la partie du dormant située à l'extérieur, c'est-à-dire la partie exposée aux intempéries, un profilé réalisé en aluminium et, d'autre part, des cadres d'ouvrants cachés, qui sont réalisés en matériau thermoplastique du genre PVC ou autre, et qui sont tous deux identiques, c'est-à-dire réalisés avec des éléments d'un même profilé, assemblés à coupes d'onglets à 45 degrés, ou au moyen de pièces d'angles. Le montant central de l'un des cadres, reçoit, dans sa feuillure, la partie interne d'une contrebattue, laquelle partie interne est assemblée par tous moyens appropriés sur ledit montant. Selon une variante de réalisation, le dormant peut être constitué pour sa partie externe, d'un profilé aluminium et pour sa partie interne, d'un profilé en matériau thermoplastique identique à celui utilisé pour le ou les cadres des ouvrants ; les deux profilés étant assemblés par tous moyens appropriés ; la contrebattue peut comporter également deux parties : une partie externe en profilé aluminium et une partie interne en profilé réalisé en matériau thermoplastique.*
*FR-A-2.740.812 : Structure de battement central pour porte ou fenêtre à deux vantaux, l'un semi-fixe, l'autre principal et* *mobile, caractérisée en ce que le vantail semi-fixe comporte un montant central rapporté ou présente lui-même une largeur réduite, formant une feuillure ouverte dans laquelle s'insère le montant central du vantail mobile principal, lequel est profilé avec une section en L renversé, propre à venir recouvrir le montant central du vantail semi-fixe, du côté intérieur de la porte ou fenêtre.*
*FR-A-2.740.811 : Châssis d'ouvrant de fenêtre à deux vantaux, dont l'un est de préférence semi-fixe et l'autre, dit vantail principal, est mobile, dans lequel chaque vantail est formé d'une partie vitrée de forme générale rectangulaire, disposée à l'intérieur d'un cadre formé de profilés notamment métalliques jointifs dans les angles de ce cadre, avec un montant latéral vertical, prévu dans la partie centrale du châssis quand les deux vantaux sont jointifs et contigus lors de la fermeture de la fenêtre, caractérisé en ce que les montants centraux des deux vantaux sont constitués chacun d'un profilé métallique, présentant un volume interne de raidissement et en ce que les volumes des deux profilés correspondant aux deux montants jointifs des vantaux sont placés l'un par rapport à l'autre de telle sorte qu'un battement central de recouvrement, rapporté sur l'un des profilés pour venir s'appliquer contre l'autre profilé, présente une largeur sensiblement égale à celle du volume de cet autre profilé.*

Ces brevets mettent en évidence l'encombrement du noeud d'assemblage de battement.

La structure de battement central pour porte ou fenêtre métallique à frappe à deux vantaux pour ouvrant-caché est du type utilisant un profil ouvrant de base, un profil ouvrant mouluré, un profil de battement, l'étanchéité est assurée par des joints, des parecloses, l'assemblage est assuré par des équerres d'assemblage.

Cette structure est caractérisée par le fait que le profil ouvrant mouluré du vantail semi-fixe comporte un logement destiné à recevoir un profilé d'isolation qui s'intercale entre une patte de raccordement du profil de battement, un moyen de fixation assurant la fixation dudit profil de battement au profil ouvrant du vantail semi-fixe à l'aide de ladite patte de raccordement.

Le moyen de fixation est une vis prévue au niveau de la patte de la battue rapportée.

Le profilé d'isolation est unique et vertical et a une forme en « oméga ».

Le profilé d'isolation est en matériau de synthèse, le profil de battement comporte au droit de sa cage de renfort et dans sa partie médiane, une patte de raccordement qui vient coopérer avec le logement pour que le profilé d'isolation s'intercale entre la patte de raccordement du profil de battement et son logement du profil ouvrant mouluré du vantail semi-fixe.

A cet effet, cette patte de raccordement épouse la forme du profilé d'isolation pour le maintenir dans son logement.

Les dessins ci-joints sont donnés à titre d'exemple indicatifs et non limitatifs. Ils représente un mode de réalisation selon l'invention. Ils permettront de comprendre aisément l'invention.

La figure 1 est une vue schématique en coupe transversale d'une structure de battement central pour porte ou fenêtre à frappe à deux vantaux du type classique, ladite structure étant équipée de barrettes d'isolation. Cette figure 1 met en évidence l'encombrement au niveau du noeud de battement central.

Le figure 2 est une vue schématique en coupe transversale d'une structure de battement central selon l'invention. Elle met en évidence le peu d'encombrement du noeud de battement central et la disposition du profilé d'isolation.

La figure 3 est une vue selon la figure 2 où une crémone est mise en place.

La figure 4 est une vue schématique d'un châssis de porte ou fenêtre à deux vantaux dans son ensemble.

Selon la figure 1, chaque vantail est formé d'une partie vitrée 1, 2 de forme générale rectangulaire, disposé à l'intérieur d'un cadre formé de profilés métalliques jointifs dans les angles de ce cadre.

Les deux profilés 3, 4 correspondant aux deux montants jointifs des vantaux présentent chacun un volume interne de raidissement, ils sont placés l'un en regard de l'autre en tant que profil ouvrant, l'un des deux profils, le profilé 4 du vantail semi-fixe reçoit le profil de battement 5 dont la largeur est sensiblement égale à celle des profilés 3 et 4 ouvrant-caché.

L'isolation thermique au niveau du noeud d'assemblage entre l'extérieur côté profil de battement 5 et les profils ouvrants 3,4 est assurée par des barrettes d'isolation 6, 7 montées perpendiculaires aux cages 8 et 9. La cage 8 est la cage du profil ouvrant du vantail semi-fixe 4 et la cage 9 est la cage du profil de battement 5. Pour maintenir les barrettes d'isolation 6, 7, la cage 8 est équipée de deux rainures parallèles 10, 11 et le profil de battement 5 est lui même équipé au niveau de sa cage 9 de deux rainures parallèles correspondantes 12, 13.

La longueur totale du profil du battement ou des deux profils ouvrants 3 et 4 réunis est de 107,6 mm.

Cet encombrement est considérable avec tous les inconvénients décrits plus haut.

La structure selon l'invention est représentée à la figure 2.

La structure de battement central pour porte ou fenêtre métallique à frappe à deux vantaux pour ouvrant-caché est du type utilisant un profil ouvrant de base 14, un profil ouvrant mouluré 15 du vantail semi-fixe, un profil de battement 16. Les deux profils ouvrants 14 et 15 correspondant chacun aux deux montants jointifs des vantaux présentent chacun un volume interne de raidissement, ils sont placés l'un en regard de l'autre en tant que profil ouvrant, l'un des deux profils, le profil 15 du vantail semi-fixe reçoit le profil de battement 16 dont la largeur est sensiblement égale à celle des profils 14 et 15 ouvrant-caché.

Le profil ouvrant mouluré du vantail semi-fixe 15 comporte un logement 17 destiné à recevoir un profilé isolant 18 en matériau de synthèse. Ce profilé d'isolation 18 est contenu tout au long du noeud de battement, sa largeur est voisine de l'épaisseur de la feuillure recevant le double vitrage 19.

Selon le mode de réalisation représenté, ce profilé d'isolation à une forme en « oméga ». Cette forme en « oméga » permet de faire affleurer les vis de fixation pour un montage rapide sans freisage. Toute autre forme plus simple de profilé d'isolation en matériau de synthèse peut être envisagée. Il se prolonge vers l'extérieur jusqu'à la cage de raidissement 20 du profil de battement 16. De cette cage de raidissement 20 est issue une patte de raccordement 21 qui est le moyen de fixation du profil de battement 16 au profil ouvrant mouluré 15 et ce par exemple par des vis de fixation 22 qui viennent dans les perçages prévus à cet effet dans la patte de raccordement 21 qu'ils traversent pour prendre prise dans le fond du logement 17 du profil ouvrant mouluré 15. Le profilé d'isolation en matériau de synthèse 18 est ainsi maintenu intercalé dans son logement par la patte de raccordement 21.

La patte de raccordement 21 a une forme telle qu'elle entre dans le logement 17 pour mieux maintenir en place le profilé d'isolation en matériau de synthèse 18 et assurer l'étanchéité parfaite.

Le reste de la structure reçoit des équerres à sertir 23, 24, 25 et 26.

Des joints 27, 28, 29 et 30 assurent l'étanchéité entre les profils ouvrants et le vitrage ou avec le profil de battement. Enfin, des parecloses 31 et 32 assurent l'étanchéité entre le profil de battement 16 et le vitrage côté extérieur 33 et 34.

### REFERENCES

- 1.: Partie vitrée.
- 2.: Partie vitrée.
- 3.: Profilé.
- 4.: Profilé du vantail semi-fixe.
- 5.: Profil de battement.
- 6.: Barrettes d'isolation.
- 7.: Barrettes d'isolation.
- 8.: Cage.
- 9.: Cage.
- 10.: Rainure parallèle.
- 11.: Rainure parallèle.
- 12.: Rainure parallèle.
- 13.: Rainure parallèle.
- 14.: Profil ouvrant de base.
- 15.: Profil ouvrant mouluré du vantail semi-fixe.
- 16.: Profil de battement.
- 17.: Logement.
- 18.: Profilé d'isolation en matériau de synthèse.
- 19.: Double vitrage.
- 20.: Cage de raidissement.
- 21.: Patte de raccordement.
- 22.: Vis de fixation.
- 23.: Equerre à sertir.
- 24.: Equerre à sertir.
- 25.: Equerre à sertir.
- 26.: Equerre à sertir.
- 27.: Joint.
- 28.: Joint.
- 29.: Joint.
- 30.: Joint.
- 31.: Pareclose.
- 32.: Pareclose.
- 33.: Vitrage côté extérieur.
- 34.: Vitrage côté extérieur.

## Revendications

1. Structure de battement central pour porte ou fenêtre métallique à frappe à deux vantaux pour ouvrant-caché du type utilisant un profil ouvrant de base (14), un profil ouvrant mouluré (15) du vantail semi-fixe, un profil de battement (16), l'étanchéité est assurée par des joints (27, 28, 29, 30), des parecloses (31, 32), l'assemblage est assuré par des équerres d'assemblage (23, 24, 25, 26) **caractérisée par le fait**
**que** le profil ouvrant mouluré (15) du vantail semi-fixe comporte un logement (17) destiné à recevoir un profilé d'isolation (18) qui reçoit une patte de raccordement (21) du profil de battement (16), un moyen de fixation assurant la fixation dudit profil de battement (16) au profil ouvrant mouluré (15) du vantail semi-fixe à l'aide de ladite patte de raccordement.

2. Structure de battement central, selon la revendication 1, **caractérisée par le fait**
**que** le moyen de fixation est un ensemble de vis (22) prévu au niveau de la patte de raccordement (21) de la battue rapportée.

3. Structure de battement central, selon la revendication 1, **caractérisée par le fait**
**que** le profilé d'isolation (18) est unique et vertical et a une forme en « oméga ».

4. Structure de battement central, selon la revendication 1, **caractérisée par le fait**
**que** le profil de battement (16) comporte au droit de sa cage de raidissement (20) et dans sa partie médiane, une patte de raccordement (21) qui vient coopérer avec le logement (17) du profil ouvrant mouluré (15) destiné à recevoir le profilé d'isolation (18).

5. Structure de battement central, selon la revendication 4, **caractérisée par le fait**
**que** cette patte de raccordement (21) épouse la forme du profilé d'isolation (18) pour le maintenir dans son logement (17).

## Claims

1. Central astragal structure for metal casement door or window for two-panels side-hung of concealed vent type comprising a base opening frame section (14), a moulded opening frame section (15) on the semi-active panel, an astragal section (16), seals (27, 28, 29, 30), cover strips (31, 32), assembly by assembly angles (23, 24, 25, 26) **characterized in that**
moulded opening frame section (15) of the semi-active panel includes a housing (17) designed to receive an insulating section (18) which receives a connecting lug (21) for the astragal section (16), a fixing means securing the said astragal section (16) to the moulded opening frame section (15) of the semi-active panel using the said connecting lug.

2. Central astragal structure, according to claim 1, **characterized in that**
the fixing means is a series of screws (22) provided at the connecting lug (21) of the back frame section.

3. Central astragal structure, according to the claim 1 **characterized in that**
the insulating section (18) is formed of a single vertical part with an "omega" shape.

4. Central astragal structure, according to claim 1, **characterized in that**
the astragal section (16) includes at its stiffening frame (20) and in its middle part, a connecting lug (21) which acts with the housing (17) of the moulded opening section (15) designed to receive the insulation (18).

5. Central mullion structure, according to the claim 4 **characterized in that**
this connecting lug (21) marries the shape of the insulating section (18) to hold it in its housing (17).

## Patentansprüche

1. Mittige Schlagleistenstruktur für eine metallische Tür oder ein metallisches Fenster mit Anschlag von zwei Flügeln mit verdecktem Öffnungsspalt, bei der ein Basis-Öffnungsprofil (14), ein geformtes Öffnungsprofil (15) auf dem ruhenden Flügel und ein Anschlagprofil (16) verwendet werden, wobei die Abdichtung durch Dichtungen (27, 28, 29, 30) und Verschlussleisten (31, 32) gewährleistet ist und das Zusammenfügen durch Montagewinkel (23, 24, 25, 26) erfolgt, die **dadurch gekennzeichnet ist,**
**dass** das geformte Anschlagprofil (15) des ruhenden Flügels eine Aufnahme (17) für ein Anschlussstück (21) des Anschlagprofils (16) und ein Befestigungsmittel zur Befestigung des Anschlagprofils (16) an dem geformten Öffnungsprofil des ruhenden Flügels mit Hilfe des Anschlussstücks besitzt.

2. Mittlere Anschlagleiste gemäß Anspruch 1, **gekennzeichnet dadurch,**
**dass** das Befestigungsmittel aus einer Schraube (22) in Höhe des Anschlussstücks (21) des angesetzten Anschlagprofils besteht.

3. Anschlagleiste gemäß Anspruch 1, **gekennzeichnet dadurch,**
**dass** nur ein einziges senkrechtes Wärmedämmungsprofil (18) in Form eines "Omega" verwendet wird.

4. Anschlagleiste gemäß Anspruch 1, **gekennzeichnet dadurch,**
**dass** das Anschlagprofil (16) gerade vor seinem Versteifungskäfig (20) im mittleren Bereich ein Anschlussstück (21) aufweist, das mit der Aufnahme (17) des geformten Öffnungsprofils (15) zusammenwirkt und zur Aufnahme des Wärmedämmungsprofils (18) bestimmt ist.

5. Anschlagleiste gemäß Anspruch 4, **gekennzeichnet dadurch,**
**dass** das Anschlussstück (21) an dem Wärmedämmungsprofil (18) anliegt, um es in seiner Aufnahme (17) zu halten.
